# EUROPÄISCHE PATENTANMELDUNG

(11) **EP 3 978 686 A1**
(43) Veröffentlichungstag der Anmeldung: **06.04.2022**
(21) Anmeldenummer: 21199948.7
(22) Anmeldetag: 29.09.2021
(51) Int. Cl.: E01C 3/00, E01C 11/22, E01C 9/00

(54) **VERLEGEGITTERPLATTE ZUR BODENBEFESTIGUNG UND HERSTELLUNGSVERFAHREN**

(30) Priorität: 30.09.2020 DE 102020125580
(71) Anmelder: ACO Ahlmann SE & Co. KG, 24782 Büdelsdorf (DE)
(72) Erfinder: Burek, Peter, 21709 Himmelpforten (DE); Dau, Thomas, 24594 Mörel (DE)
(74) Vertreter: Kilchert, Jochen

(57) **Zusammenfassung**

Die Erfindung betrifft eine Verlegegitterplatte zur Bodenbefestigung mit einer Gitterstruktur aus Gitterstegen (11), die Gitteröffnungen begrenzen, und mit einer Sperrschicht (20), die die Gitteröffnungen abdeckt, wobei die Gitterstruktur und die Sperrschicht (20) stoffschlüssig miteinander verbunden sind. Die Erfindung zeichnet sich dadurch aus, dass die Sperrschicht (20) in Kontaktbereichen mit der Gitterstruktur so aufgeschmolzen ist, dass die Sperrschicht (20) im Wesentlichen ausschließlich innerhalb der Gitteröffnungen vorliegt.

## Beschreibung

Die Erfindung betrifft eine Verlegegitterplatte zur Bodenbefestigung gemäß dem Oberbegriff des Patentanspruchs 1. Ferner betrifft die Erfindung ein Herstellungsverfahren für eine solche Verlegegitterplatte. Eine Verlegegitterplatte der eingangs genannten Art ist beispielsweise aus WO 2012/041298 A1 bekannt.

Die bekannte Verlegegitterplatte umfasst eine Gitterstruktur, die aus Gitterstegen gebildet ist, welche Gitteröffnungen begrenzen. Ferner ist eine Sperrschicht vorgesehen, die die Gitteröffnungen abdeckt, wobei die Gitterstruktur und die Sperrschicht stoffschlüssig miteinander verbunden sind. Die Herstellung der bekannten Verlegegitterplatte kann dadurch erfolgen, dass die Sperrschicht mit der Gitterstruktur durch Kleben oder thermisch verbunden wird. Die Verbindung besteht also zwischen Kontaktbereichen, an welchen die Sperrschicht auf den Gitterstegen aufliegt. Alternativ kann die Sperrschicht auch in die Spritzgussform zur Herstellung der Gitterstruktur eingelegt werden. Auch hier entsteht eine Verbindung zwischen der Sperrschicht und der Gitterstruktur in den Kontaktbereichen zwischen Sperrschicht und Gitterstruktur.

Auf diese Weise stellt der Stand der Technik eine Verlegegitterplatte zur Verfügung, die mit Füllmaterial, beispielsweise Sand oder Kies, befüllt werden kann, wobei die Sperrschicht bewirkt, dass das Füllmaterial in der Gitterstruktur bzw. deren Gitteröffnungen gehalten wird. Solche Verlegegitterplatten werden zur Bodenbefestigung insbesondere bei der Bildung von Nutzflächen, beispielsweise Parkplätzen, Terrassen und dergleichen, eingesetzt.

Nachteilig bei der bekannten Verlegegitterplatte ist es, dass die Sperrschicht in den Kontaktbereichen mit der Gitterstruktur die Höhe der Verlegegitterplatte mitbestimmt. Da die Sperrschicht auf den Gitterstegen aufliegt, erfolgt die Krafteinleitung in den Untergrund nicht direkt über die Gitterstege, die dazu dimensioniert sind. Vielmehr wird die Kraft auf die Sperrschicht übertragen, die die Kraft anschließend in den Untergrund einleitet. Für eine solche Belastung ist die Sperrschicht jedoch nicht ausgelegt.

Es ist daher Aufgabe der Erfindung, eine Verlegegitterplatte anzugeben, die verbesserte Stabilitätseigenschaften aufweist. Außerdem ist es Aufgabe der Erfindung, ein Herstellungsverfahren für eine solche Verlegegitterplatte anzugeben.

Erfindungsgemäß wird diese Aufgabe im Hinblick auf die Verlegegitterplatte durch den Gegenstand des Patentanspruchs 1 und im Hinblick auf das Herstellungsverfahren durch den Gegenstand des Patentanspruchs 15 gelöst.

So beruht die Erfindung auf dem Gedanken, eine Verlegegitterplatte zur Bodenbefestigung mit einer Gitterstruktur aus Gitterstegen anzugeben, die Gitteröffnungen begrenzen. Die Verlegegitterplatte weist außerdem eine Sperrschicht auf, die die Gitteröffnungen abdeckt, wobei die Gitterstruktur und die Sperrschicht stoffschlüssig miteinander verbunden sind. Erfindungsgemäß ist vorgesehen, dass die Sperrschicht in Kontaktbereichen mit der Gitterstruktur so aufgeschmolzen ist, dass die Sperrschicht im Wesentlichen ausschließlich innerhalb der Gitteröffnungen vorliegt.

Mit anderen Worten besteht die Idee der Erfindung darin, die Gitterstruktur so stoffschlüssig mit der Sperrschicht zu verbinden, dass die Sperrschicht in Bereichen, in welchen sich die Gitterstruktur und die Sperrschicht berühren, aufgeschmolzen wird. So sind zwar die Gitteröffnungen mit der Sperrschicht versehen, so dass Füllmaterial in den Gitteröffnungen gehalten wird. Gleichzeitig gelangen jedoch die Gitterstege und andere Strukturelemente der Gitterstruktur unmittelbar in Kontakt mit dem Untergrund und können so ihre Stützfunktion direkt wahrnehmen. In den Randbereichen der Verlegegitterplatte kann die Sperrschicht über die Verlegegitterplatte hinausstehen, um Überlappungsbereiche zwischen den Verlegegitterplatten zu schaffen. Im Randbereich einer Verlegegitterplatteninstallation aus mehreren Verlegegitterplatten kann die Sperrschicht direkt mit z.B. Kies belegt werden, um so den Anschluss/Übergang zum weiteren Bodenaufbau zu schaffen.

Die erfindungsgemäße Gestaltung der Verlegegitterplatte bewirkt auch eine ansprechendere Optik, insbesondere auf der sperrschichtseitigen Rückseite der Verlegegitterplatte. Hier sind die Strukturelemente der Gitterstruktur unmittelbar sichtbar und nicht durch die Sperrschicht verdeckt. Konkret kann also vorgesehen sein, dass die Sperrschicht in den Kontaktbereichen mit der Gitterstruktur bzw. in Bereichen, an welchen Strukturelemente der Gitterstruktur an der Sperrschicht anliegen würden, so aufgeschmolzen ist, dass die Sperrschicht in diesen Bereichen nicht mehr erkennbar ist.

Insofern ist bevorzugt vorgesehen, dass die Sperrschicht in den Kontaktbereichen mit der Gitterstruktur im Wesentlichen vollständig aufgeschmolzen ist. In den Kontaktbereichen mit der Gitterstruktur ist die Sperrschicht somit als solche nicht mehr erkennbar. Vielmehr zeigt die Verlegegitterplatte eine Gestaltung, bei welcher die Sperrschicht im Wesentlichen ausschließlich innerhalb der Gitteröffnungen ausgebildet ist.

Bei einer bevorzugten Ausführungsform der Erfindung ist vorgesehen, dass die Sperrschicht ein Netz oder Vlies bildet, das wasserdurchlässig und schüttgutundurchlässig, insbesondere kies- oder sandundurchlässig, ist. Auf diese Weise wird die Sperrschicht ihrer wesentlichen Funktion gerecht, Schüttgut bzw. körniges Füllmaterial in den Gitteröffnungen zu halten, gleichzeitig jedoch eine Drainagefunktion zu erfüllen, wobei Wasser durch die Sperrschicht in den Untergrund versickern kann.

Für die Drainagefunktion ist bevorzugt vorgesehen, dass die Sperrschicht im Bereich der Gitteröffnungen Poren aufweist und in den Kontaktbereichen mit der Gitterstruktur porenfrei ist. Zwar ist die Sperrschicht in den Kontaktbereichen mit der Gitterstruktur im Wesentlichen vollständig aufgeschmolzen und somit als solche nicht mehr erkennbar. Im Herstellungsprozess wird beim Aufschmelzen jedoch auch die Porenstruktur aufgelöst, so dass die Kontaktbereiche mit der Gitterstruktur porenfrei sind. Das bedeutet vorzugsweise, dass in den Kontaktbereichen keinerlei Poren, auch keine durch Strukturelemente der Gitterstruktur abgedeckten Poren, vorliegen.

Die Gitterstruktur und die Sperrschicht können jeweils einen Kunststoff aufweisen oder aus einem Kunststoff bestehen. Insbesondere kann vorgesehen sein, dass die Gitterstruktur und die Sperrschicht gleiche oder unterschiedliche Kunststoffe aufweisen oder daraus bestehen. Vorzugsweise kommen für die Sperrschicht Kunststoffe zur Anwendung, die thermoplastische Eigenschaften aufweisen. Bevorzugte Kunststoffe sind Polystyrol, Polypropylen oder Polyethylen. Ebenso kommen für die Gitterstruktur vorzugsweise thermoplastische Kunststoffe zum Einsatz. Die Verwendung von zwei identischen Kunststoffen für die Gitterstruktur und die Sperrschicht ist besonders bevorzugt, um eine gute, insbesondere monolithische Verbindung, zwischen der Gitterstruktur und der Sperrschicht auszubilden.

Für eine gute Stabilität der Verlegegitterplatte hat sich eine Gestaltung der Gitterstruktur bewährt, bei welcher die Gitteröffnungen sechseckige Waben bilden. Derartige Waben weisen relativ große Innenwinkel auf, so dass sich Schüttgut gut in den Gitteröffnungen verteilen kann. Gleichzeitig ist die Stabilität der Gitterstruktur durch die sechseckigen Waben besonders hoch.

Bei einer bevorzugten Ausführungsform der erfindungsgemäßen Verlegegitterplatte ist wenigstens eine Gitteröffnung als Ankerbereich zur Fixierung der Verlegegitterplatte mittels Bodenankerelementen ausgebildet.

Auf diese Weise lässt sich die Verlegegitterplatte gut in einem Boden, insbesondere in einem Erdreich, verankern. Dazu können beispielsweise Häringe als Bodenankerelemente dienen, die mit dem Ankerbereich zusammenwirken, um die Verlegegitterplatte am Untergrund zu halten. Beispielsweise können die Bodenankerelemente, beispielsweise Häringe, formschlüssig mit dem Ankerbereich zusammenwirken.

Die als Ankerbereich ausgebildete Gitteröffnung kann Innenstege aufweisen, die einen innerhalb der Gitteröffnung angeordneten Ankerring stützen bzw. halten. Vorzugsweise ist der Ankerring so ausgebildet bzw. dimensioniert, dass ein Bodenankerelement, beispielsweise ein Häring, damit formschlüssig verbindbar ist. Der Ankerring kann insbesondere eine kreisrunde Ankeröffnung begrenzen, über welche die Bodenankerelemente in den Boden eingebracht werden können. Die Bodenankerelemente liegen dann vorzugsweise am Ankerring an und halten so die gesamte Verlegegitterplatte am Untergrund fest.

Bei einer bevorzugten Variante der Verlegegitterplatte ist vorgesehen, dass die Innenstege und der Ankerring eine Höhe aufweisen, die kleiner als die Höhe der Gitterstege ist. Auf diese Weise können die Bodenankerelemente vollständig in die Gitteröffnung versenkt werden, so dass diese nicht über die Oberseite der Verlegegitterplatte hervorstehen. Außerdem kann so die Gitteröffnung, die als Ankerbereich ausgebildet ist, zusätzlich mit Schüttgut befüllt werden und trägt so ebenfalls zur Gesamtfunktion der Verlegegitterplatte, nämlich einer Stabilisierung eines Untergrunds, beispielsweise für Nutzflächen, bei.

Die als Ankerbereich ausgebildete Gitteröffnung kann ferner einen Flächenabschnitt aufweisen, der sich zwischen Innenstegen erstreckt und sperrschichtseitig einen Herkunftshinweis trägt. Ein Teil der als Ankerbereich ausgebildeten Gitteröffnung kann also vollflächig durch den Flächenabschnitt verschlossen sein. Der Flächenabschnitt kann sich zwischen Innenstegen und Gitterstegen der Gitteröffnung erstrecken. Vorzugsweise erstreckt sich der Flächenabschnitt zwischen den Gitterstegen, den Innenstegen und dem Ankerring, so dass ein Teil der Gitteröffnung durch den Flächenabschnitt verschlossen ist. Um die Herkunft der Verlegegitterplatte kenntlich zu machen, kann der Flächenabschnitt einen Herkunftshinweis tragen. Dieser Herkunftshinweis kann sperrschichtseitig aufgebracht bzw. ausgebildet sein.

Zusätzlich ist es möglich, dass der Flächenabschnitt gitterseitig einen Herkunftshinweis aufweist. Mit anderen Worten kann also der Flächenabschnitt beidseitig einen Herkunftshinweis umfassen.

Bevorzugt ist es insbesondere, wenn der Herkunftshinweis monolithisch mit dem Flächenabschnitt ausgebildet ist. Mit anderen Worten kann der Herkunftshinweis als Ausprägung bzw. Einprägung in dem Flächenabschnitt ausgebildet sein. Diese Ausprägung oder Einprägung kann beim Spritzguss-Herstellschritt der Gitterstruktur ausgebildet werden. Da die Sperrschicht beim Verbinden mit der Gitterstruktur in den Kontaktbereichen, also auch im Bereich des Flächenabschnitts, im Wesentlichen vollständig aufgeschmolzen wird, bleibt der Herkunftshinweis am späteren Produkt erkennbar. Neben dem Herkunftshinweis können auf diesem Flächenabschnitt weitere Informationen über das Produkt dargestellt werde, z.B. Herstelldatum, Werkstoffkennzeichnung (für Recycling), Lieferantencode und/oder Herstellungsland. Dies ist ein besonderer Vorteil, denn eine zusätzliche spätere Kennzeichnung der Verlegegitterplatte entfällt damit. Vielmehr kann im Herstellprozess der Gitterstruktur der Herkunftshinweis ausgebildet werden, so dass ein zusätzlicher Verfahrensschritt eingespart wird.

Vorteilhafterweise kann der Herkunftshinweis auf beiden Seiten der Ankerbereiche angeordnet werden. Durch das im Wesentlichen vollständige Aufschmelzen verdeckt die Sperrschicht in diesem Fall den Herkunftshinweis nicht, da sie im Wesentlichen aufgeschmolzen ist. Hierdurch wird also unterseitig eine weitere Fläche, z.B. zur Kennzeichnung, geschaffen.

Bevorzugt ist es auch, wenn der Flächenabschnitt eine Höhe aufweist, die der Höhe der Innenstege entspricht. Der Flächenabschnitt dient damit nicht nur als Kennzeichnungsfläche für die Anbringung bzw. Ausprägung eines Herkunftshinweises. Vielmehr stabilisiert der Flächenabschnitt so die gesamte Gitterstruktur zusätzlich, insbesondere jedoch den Ankerbereich.

Um eine besonders gute Verankerung zu gewährleisten, ist es besonders bevorzugt vorgesehen, dass mehrere, regelmäßig verteilte Gitteröffnungen als Ankerbereiche ausgebildet sind. Die Verlegegitterplatte kann also mehrere Ankerbereiche aufweisen, die in regelmäßiger Abfolge über die Verlegegitterplatte verteilt ausgebildet sind.

Ein nebengeordneter Aspekt der Erfindung betrifft ein Verfahren zur Herstellung einer zuvor beschriebenen Verlegegitterplatte. Bei dem erfindungsgemäßen Verfahren wird eine Sperrschicht in eine Spritzgussform für die Gitterstruktur eingelegt und anschließend die Gitterstruktur durch Spritzgießen in der Spritzgussform ausgebildet. Bei dem Spritzgussprozess wird die Sperrschicht stoffschlüssig mit der Gitterstruktur verbunden, wobei die Sperrschicht in Kontaktbereichen mit der Gitterstruktur, insbesondere in Kontaktbereichen mit Strukturelementen der Gitterstruktur, im Wesentlichen vollständig aufgeschmolzen wird. Auf diese Weise lässt sich eine besonders stabile Verlegegitterplatte auf besonders einfache Weise in wenigen Herstellschritten produzieren.

Alternativ kann vorgesehen sein, dass die Verlegegitterplatte durch ein additives Fertigungsverfahren, beispielsweise Kunststoff-3D-Druck, hergestellt wird. Dabei können im additiven Herstellungsverfahren die Sperrschicht und die Gitterstruktur einstückig in einem einzigen Herstellvorgang erstellt werden. Insbesondere kann auch vorgesehen sein, dass zur Gewichtseinsparung innerhalb der Strukturelemente der Gitterstruktur Hohlräume ausgebildet werden.

Die Erfindung wird im Folgenden anhand eines Ausführungsbeispiels unter Bezugnahme auf die beigefügten, schematischen Zeichnungen näher erläutert. Darin zeigen
- Fig. 1: eine Untersicht einer erfindungsgemäßen Verlegegitterplatte, wobei aus Gründen der Darstellbarkeit die Sperrschicht ausgeblendet ist;
- Fig. 2: eine perspektivische Detailansicht eines Ankerbereichs der Verlegegitterplatte gemäß Fig. 1; und
- Fig. 3: einen Ausschnitt einer Untersicht der Verlegegitterplatte gemäß Fig. 1, wobei die Sperrschicht dargestellt ist.

Fig. 1 zeigt die Verlegegitterplatte von unten, wobei die Sperrschicht 20 ausgeblendet ist. Im Wesentlichen ist also lediglich die Gitterstruktur 10 erkennbar, die aus mehreren Gitterstegen 11 gebildet ist. Die Gitterstege 11 begrenzen sechseckige, wabenförmige Gitteröffnungen 12. Die gesamte Gitterstruktur 10 ist einstückig bzw. monolithisch ausgebildet, vorzugsweise in einem Spritzgussverfahren.

Die Gitterstruktur 10 weist mehrere Ankerbereiche 14 auf. Konkret sind sechs Ankerbereiche 14 vorgesehen. Jeder Ankerbereich 14 ist in einer Gitteröffnung 12 ausgebildet.

Die Ankerbereiche 14 sind regelmäßig über die Gitterstruktur 10 verteilt angeordnet. Jeder Ankerbereich 14 umfasst mehrere Innenstege 15, die die Verbindungsstellen zwischen Gitterstegen 11 jeweils mit einem Ankerring 16 verbinden, der zentral in der Gitteröffnung 12 angeordnet ist. Die Innenstege 15 und der Ankerring 16 weisen jeweils eine Höhe auf, die kleiner als die Höhe der Gitterstege 11 ist. Dies ist in Fig. 2 gut erkennbar.

Insbesondere ist in Fig. 2 erkennbar, dass die Innenstege 15 und der Ankerring 16 flächenbündig mit der Rückseite der Gitterstruktur 10 ausgerichtet sind.

Die Gitterstege 11 gehen also mit ihrer rückseitigen Fläche bündig in die Innenstege 15 über, die wiederum bündig in den Ankerring 16 übergehen.

Ebenfalls flächenbündig mit der Rückseite der Gitterstege 11 ist ein Flächenabschnitt 17 ausgebildet. Der Flächenabschnitt 17 bildet im Wesentlichen eine Rautenform und erstreckt sich zwischen zwei Innenstegen 15 und zwei Gitterstegen 11 sowie den Ankerring 16. Wie in Fig. 2 gut erkennbar ist, ist am Innensteg 15 ein Herkunftshinweis 18 ausgebildet. Der Herkunftshinweis 18 ist insbesondere als sich über die Oberfläche des Flächenabschnitts 17 hervorhebender Schriftzug ausgebildet. Der Schriftzug wird im Spritzgussprozess aus dem Flächenabschnitt 17 ausgeformt.

In Fig. 3 ist die Sperrschicht 20 dargestellt, die auf der Rückseite der Gitterstruktur 10 angeordnet ist. Es ist erkennbar, dass die Sperrschicht 20 mehrere Poren 21 umfasst. Die Sperrschicht 20 ist im Wesentlichen als Netz bzw. Vlies ausgebildet. Die Sperrschicht 20 kann im Wesentlichen nach Art eines Fliegengitters geformt sein.

Wie in Fig. 3 ersichtlich ist, erstreckt sich die Sperrschicht 20 im Wesentlichen ausschließlich innerhalb der Gitteröffnungen 12. Die Gitterstege 11 begrenzen die einzelnen Gitteröffnungen 12 und tragen keine Sperrschicht 20. Konkret ist die Sperrschicht 20 im Bereich der Gitterstege 11 im Wesentlichen vollständig aufgeschmolzen, so dass die Gitterstege 11 sich im Wesentlichen durch das Material der Sperrschicht 20 hindurch erstrecken. Die Sperrschicht 20 ist jedoch mit den Gitterstegen 11 stoffschlüssig verbunden.

Die Herstellung der Verlegegitterplatte erfolgt vorzugsweise durch einen Spritzgussprozess, wobei die Sperrschicht 20 mittels der Gitterstruktur 10 hinterspritzt wird. Dazu kann die Sperrschicht 20 zunächst in eine Spritzgussform eingelegt werden. Anschließend wird die Gitterstruktur 11 durch Spritzgießen in der Spritzgussform ausgeformt, wobei sich eine stoffschlüssige Verbindung zwischen der Sperrschicht 20 und der Gitterstruktur 10 etabliert (Hinterspritzen). Dabei werden die Temperaturen und sonstigen Prozessparameter so gewählt, dass die Sperrschicht 20 beim Einspritzen der Gitterstruktur 10 in den Kontaktbereichen 13 mit der Gitterstruktur 10 im Wesentlichen vollständig aufgeschmolzen wird. Die Kontaktbereiche 13 können durch die Gitterstege 11, die Innenstege 15, die Ankerringe 16 und die Flächenabschnitte 17 gebildet sein.

### Bezugszeichenliste

- 10: Gitterstruktur
- 11: Gittersteg
- 12: Gitteröffnung
- 13: Kontaktbereich
- 14: Ankerbereich
- 15: Innensteg
- 16: Ankerring
- 17: Flächenabschnitt
- 18: Herkunftshinweis
- 20: Sperrschicht
- 21: Pore

## Patentansprüche

1. Die Erfindung betrifft eine Verlegegitterplatte zur Bodenbefestigung mit einer Gitterstruktur (10) aus Gitterstegen (11), die Gitteröffnungen (12) begrenzen, und mit einer Sperrschicht (20), die die Gitteröffnungen (12) abdeckt, wobei die Gitterstruktur (10) und die Sperrschicht (20) stoffschlüssig miteinander verbunden sind,
**dadurch gekennzeichnet, dass**
die Sperrschicht (20) in Kontaktbereichen (13) mit der Gitterstruktur (10) so aufgeschmolzen ist, dass die Sperrschicht (20) im Wesentlichen ausschließlich innerhalb der Gitteröffnungen (12) vorliegt.

2. Verlegegitterplatte nach Anspruch 1,
**dadurch gekennzeichnet, dass**
die Sperrschicht (20) in den Kontaktbereichen (13) mit der Gitterstruktur (10) im Wesentlichen vollständig aufgeschmolzen ist.

3. Verlegegitterplatte nach Anspruch 1 oder 2,
**dadurch gekennzeichnet, dass**
die Sperrschicht (20) ein Netz oder Vlies bildet, das wasserdurchlässig und schüttgutundurchlässig, insbesondere kies- oder sandundurchlässig, ist.

4. Verlegegitterplatte nach einem der vorhergehenden Ansprüche,
**dadurch gekennzeichnet, dass**
die Sperrschicht (20) im Bereich der Gitteröffnungen (12) Poren (21) aufweist und in den Kontaktbereichen (13) mit der Gitterstruktur (10) porenfrei ist.

5. Verlegegitterplatte nach einem der vorhergehenden Ansprüche,
**dadurch gekennzeichnet, dass**
die Gitterstruktur (10) und die Sperrschicht (20) gleiche oder unterschiedliche Kunststoffe aufweisen oder daraus bestehen.

6. Verlegegitterplatte nach einem der vorhergehenden Ansprüche,
**dadurch gekennzeichnet, dass**
die Gitteröffnungen (12) sechseckige Waben bilden.

7. Verlegegitterplatte nach einem der vorhergehenden Ansprüche,
**dadurch gekennzeichnet, dass**
wenigstens eine Gitteröffnung (12) als Ankerbereich (14) zur Fixierung der Verlegegitterplatte mittels Bodenankerelementen ausgebildet ist.

8. Verlegegitterplatte nach Anspruch 7,
**dadurch gekennzeichnet, dass**
die als Ankerbereich (14) ausgebildete Gitteröffnung (12) Innenstege (15) aufweist, die einen innerhalb der Gitteröffnung (12) angeordneten Ankerring (16) stützen.

9. Verlegegitterplatte nach Anspruch 8,
**dadurch gekennzeichnet, dass**
die Innenstege (15) und der Ankerring (16) eine Höhe aufweisen, die kleiner als die Höhe der Gitterstege (11) ist.

10. Verlegegitterplatte nach Anspruch 8 oder 9,
**dadurch gekennzeichnet, dass**
die als Ankerbereich (14) ausgebildete Gitteröffnung (12) einen Flächenabschnitt (17) aufweist, der sich zwischen Innenstegen (15) erstreckt und sperrschichtseitig einen Herkunftshinweis (18) umfasst.

11. Verlegegitterplatte nach Anspruch 10,
**dadurch gekennzeichnet, dass**
der Flächenabschnitt (17) gitterseitig einen Herkunftshinweis (18) aufweist.

12. Verlegegitterplatte nach Anspruch 10 oder 11,
**dadurch gekennzeichnet, dass**
der Herkunftshinweis (18) monolithisch mit dem Flächenabschnitt (17) ausgebildet ist.

13. Verlegegitterplatte nach einem der Ansprüche 10 bis 12,
**dadurch gekennzeichnet, dass**
der Flächenabschnitt (17) eine Höhe aufweist, die der Höhe der Innenstege (15) entspricht.

14. Verlegegitterplatte nach einem der Ansprüche 7 bis 13,
**dadurch gekennzeichnet, dass**
mehrere, regelmäßig verteilte Gitteröffnungen (12) als Ankerbereiche (14) ausgebildet sind.

15. Verfahren zur Herstellung einer Verlegegitterplatte nach einem der vorhergehenden Ansprüche, bei dem eine Sperrschicht (20) in eine Spritzgussform für die Gitterstruktur (10) eingelegt und anschließend die Gitterstruktur (10) durch Spritzgießen in der Spritzgussform ausgebildet und beim Spritzgießen der Gitterstruktur (10) stoffschlüssig mit der Sperrschicht (20) verbunden wird, wobei die Sperrschicht (20) in Kontaktbereichen (13) mit der Gitterstruktur (10) im Wesentlichen vollständig aufgeschmolzen wird.
